# DEMANDE DE BREVET EUROPEEN

(11) **EP 0 916 898 A1**
(43) Date de publication de la demande: **19.05.1999**
(21) Numéro de dépôt: 98420196.2
(22) Date de dépôt: 03.11.1998
(51) Int. Cl.: F24C 15/02

(54) **Dispositif d'agrafage de joints pour four de cuisson et procédé de pose des agrafes**

(30) Priorité: 13.11.1997 FR 9714479
(71) Demandeur: Silisol S.A., 42010 Saint Etienne Cedex 2 (FR)
(72) Inventeur: Fricaud, Michel, 42000 Saint Etienne (FR)
(74) Mandataire: Dupuis, François

(57) **Abrégé**

Ce dispositif est remarquable en ce que le premier prolongement (6b) présente une forme en crochet (6d) pénétrant dans l'épaisseur du treillis pour assurer une zone de crochetage avec la maille du treillis., et en ce que le second prolongement (6b) présente une extrémité en forme de boucle (6e) pour venir en appui sur la face apparente du treillis.

## Description

L'invention se rapporte au secteur technique des joints de garniture et d'étanchéité des portes de fours de cuisson.

Il est connu de réaliser des joints (1) comprenant un treillis métallique tubulaire (2) sur lequel est tissé une garniture textile (3) en matériau apte à répondre aux conditions de température environnante. Cet ensemble (2-3) est usuellement monté ou glissé autour d'un fil métallique (F) créant le maintien ; le fil est établi dans une configuration rectangulaire constituant le cadre pour l'adaptation sur l'encadrement de porte du four de cuisson. Ces joints ont une configuration fermée, aux formes des encadrements (P1) de portes (P) précitées, et sont agencées pour recevoir des agrafes (4) métalliques destinées à être insérées dans des ouvertures (5) aménagées sur la bordure périphérique de la porte (figure 1).

Ces agrafes (4) ont une configuration représentée figure 2, et comprennent ainsi une plaque profilée en U (4a), ayant une capacité élastique de déformation dont les extrémités (4b) sont munies de crochets (4c) orientés en opposition et servant à la fixation de l'agrafe sur le cadre métallique (F) support du joint.

Entre leurs extrémités formant crochet et la base de l'agrafe est formé un étranglement (4d) qui vient en alignement après montage de l'agrafe avec le plan des ouvertures (5) de l'encadrement.

En pratique, ce type d'agrafes présente des inconvénients, par suite d'une tenue insuffisante sur le joint. La mise en place de l'agrafe n'est pas pratique et il y a des risques de détérioration de la garniture textile elle-même.

Le but recherché selon l'invention était donc de concevoir un nouveau dispositif d'agrafage de conception simple, de montage rapide, tout en assurant une tenue en position sur le joint très ferme.

Selon une première caractéristique de l'invention, le dispositif d'agrafage comprend une pluralité d'agrafes qui sont positionnées et accrochées sur le treillis métallique du joint et recouvertes par une garniture textile.

Selon une autre caractéristique de l'invention, le procédé de pose des agrafes sur le joint de four de cuisson est remarquable en ce que les agrafes sont agencées avec au moins une forme en crochets en étant susceptibles d'être positionnés et fixés sur le treillis métallique lors de l'avancement en continu du treillis et de son recouvrement par une garniture textile.

Ces caractéristiques et d'autres encore ressortiront bien de la suite de la description.

L'invention est exposée ci-après plus en détail, d'une manière non limitative, aux figures des dessins où :
- La figure 1 est une vue en perspective illustrant la pose d'un joint pour four de cuisson selon l'art antérieur
- La figure 2 est une vue en perspective d'une agrafe utilisée selon l'art antérieur
- La figure 3a est une vue en coupe longitudinale partielle illustrant la pose d'une agrafe sur le joint, selon l'art antérieur.
- La figure 3b est une vue en coupe selon la ligne III III de la figure 3a.
- La figure 4 est une vue en perspective d'une agrafe selon l'invention.
- La figure 5 est une vue en coupe longitudinale illustrant la pose d'une agrafe selon figure 4, le long d'une partie de joint.
- La figure 6 est une vue de dessus selon la figure 5.

Afin de rendre plus concret l'objet de l'invention, on le décrit d'une manière non limitative illustrée aux figures des dessins.

Selon l'invention, le dispositif d'agrafage comprend une pluralité d'agrafes (6) qui sont susceptibles d'être positionnées et accrochées sur le treillis métallique (2). Chaque agrafe comprend une configuration en losange (6a) non fermé avec des prolongements (6b) (6c) perpendiculaires à l'axe longitudinal médian (XX) de la partie en losange précitée de l'agrafe. Lesdits prolongements (6b) (6c) sont en alignement axial et sont susceptibles de venir en appui sur le plan du treillis métallique.

Le premier prolongement (6b) présente une forme en crochet (6d) orienté vers le bas, et susceptible de pénétrer dans l'épaisseur du treillis métallique pour assurer une zone de crochetage avec la maille dudit treillis. L'autre extrémité (6e) du prolongement (6c) est configurée en boucle pour venir en appui sur la face apparente du treillis et donner une stabilité à l'agrafe.

La mise en place des agrafes du type précité s'effectue lors de la fabrication en continu du joint et avant le recouvrement du treillis métallique par la garniture textile tissée sur le treillis. Ainsi les agrafes sont parfaitement maintenues sur le treillis métallique. Le tissage de la garniture textile permet d'entourer les agrafes dans leur zone d'étranglement (6g), correspondant à la zone d'ouverture de la forme en losange.

L'invention contribue à améliorer la stabilité des agrafes qui sont parfaitement maintenues entre la garniture textile et le treillis et à travers la maille de celui-ci.. Les agrafes ne peuvent plus bouger, et la pose du joint sur la porte du four de cuisson est facilitée.

## Revendications

1. Dispositif d'agrafage de joint pour four de cuisson du type comprenant un treillis métallique recouvert d'une garniture textile, du type comprenant une pluralité d'agrafes (6) qui sont positionnées et accrochées sur le treillis métallique (2) du joint et recouvertes par une garniture textile (3), chaque agrafe comprenant une configuration en losange (6a) non fermée avec des prolongements (6b) (6c) perpendiculaire à l'axe médian longitudinal de la partie en losange, lesdits prolongements (6b) (6c) étant agencés pour prendre appui sur le treillis métallique et assurer le positionnement et stabilité de l'agrafe, caractérisé en ce que le premier prolongement (6b) présente une forme en crochet (6d) pénétrant dans l'épaisseur du treillis pour assurer une zone de crochetage avec la maille du treillis., et en ce que le second prolongement (6b) présente une extrémité en forme de boucle (6e) pour venir en appui sur la face apparente du treillis.

2. Procédé de pose des agrafes selon la revendication 1 caractérisé en ce que les agrafes sont agencées avec au moins une forme en crochets en étant susceptibles d'être positionnés et fixés sur le treillis métallique lors de l'avancement en continu du treillis et de son recouvrement par une garniture textile.
